# EUROPÄISCHE PATENTSCHRIFT

(11) **EP 1 033 210 B1**
(45) Veröffentlichungstag und Bekanntmachung des Hinweises auf die Patenterteilung: **22.03.2006**
(21) Anmeldenummer: 99124716.4
(22) Anmeldetag: 11.12.1999
(51) Int. Cl.: B27G 13/10, B27G 13/14

(54) **Schneidplatte, insbesondere für ein Fräswerkzeug**
Cutting insert, particularly for a milling tool
Plaquette de coupe, en particulier pour un outil de fraisage

(30) Priorität: 17.02.1999 DE 19906554
(43) Veröffentlichungstag der Anmeldung: 06.09.2000
(73) Patentinhaber: Leitz GmbH & Co. KG, 73447 Oberkochen (DE)
(72) Erfinder: Kisselbach Andreas, D 73447 Oberkochen (DE)
(74) Vertreter: Rehmann, Thorsten

(56) Entgegenhaltungen:
- DE-A- 3 629 157
- DE-A- 19 628 428
- FR-A- 2 127 160
- GB-A- 1 071 272
- US-A- 3 207 195
- US-A- 4 614 463

## Beschreibung

Die Erfindung betrifft eine Schneidplatte für ein spanabhebendes Bearbeitungswerkzeug, insbesondere ein Fräswerkzeug, mit mindestens einer Schneide und mindestens einem ersten und einem hierzu beabstandeten zweiten Durchbruch zur Positionierung und/oder Befestigung der Schneidplatte im Werkzeugtragkörper.

Aus der DE 196 28 428 ist eine derartige Schneidplatte bekannt, die mit zwei Präzisionsausnehmungen versehen ist, mit der sie auf im Werkzeugtragkörper vorgesehenen Vorsprüngen aufgesetzt werden kann. Die Präzisionsausnehmungen werden erzeugt, indem in die Rohdurchbrüche eine Fremdmaterialeinheit, die diese Präzisionsausnehmungen aufweist, eingesetzt und darin beispielsweise verklebt wird. Die Herstellung dieser Schneidplatte ist recht aufwendig.

Die DE 36 29 157 offenbart eine Schneidplatte, die mit einem kreisrunden und einem länglichen Durchbruch versehen ist. In die Durchbrüche greifen Sicherungsstifte eines Spannelementes ein, um die Positionierung der Schneidplatte zu unterstützen. An die Genauigkeit der Bohrungen und ihrer Lage wird eine hohe Anforderung gestellt, damit eine exakte Positionierung möglich ist.

Die DE 76 02 409 U1 offenbart einen Einbauhalter für ein Schneidwerkzeug, bei dem die Schneidplatte über einen Stift formschlüssig im Werkzeugtragkörper gesichert wird. Zur Positionierung ist im Werkzeugtragkörper und korrespondieren hierzu am Messer ein Sitz vorgesehen.

Die US 3,207,195 zeigt ein Hobelmesser mit einer Mehrzahl zueinander beabstandeter Vierkantlöcher auf, das über entsprechend ausgebildete Schlossschrauben befestigt wird.

Das in der US 4,614,463 offenbarte Fräswerkzeug ist mit Messern versehen, die zur Befestigung ein Rundloch und ein Langloch aufweisen. Durch diese Ausgestaltung können Fertigungstoleranzen bei der Einbringung der Durchbrüche in den Schneidermessem bzw. der Gewindebohrungen im Werkzeugkörper ausgeglichen werden.

Der Erfindung liegt die Aufgabe zugrunde, eine Schneidplatte so auszubilden, dass sie einfach positioniert und blockiert werden kann.

Zur Lösung der Aufgabe zeichnet sich eine gattungsgemäße Schneidplatte dadurch aus, dass der erste Durchbruch zur Schaffung eines Zweipunktlagers im Profil polygonal ausgebildet ist und der zweite Durchbruch zur Schaffung eines Einpunktlagers im Profil anders als der erste Durchbruch ausgebildet ist oder beide Durchbrüche im Profil polygonal ausgebildet und die Profile zueinander verdreht sind.

Die polygonale Ausgestaltung des ersten Durchbruches gestattet es, ein ZweiPunkt-Lager für einen zylindrischen Stift zu bilden. Der andere Durchbruch kann im Profil von beliebiger Geometrie sein. Wichtig ist nur eine derartige Ausgestaltung, dass für einen zylindrischen Stift ein Ein-Punkt-Lager geschaffen wird.

Durch diese Ausbildung der Durchbrüche wird die Schneidplatte eindeutig in ihrer axialen und radialen Lage im Werkzeugtragkörper dadurch positioniert, dass zwei zylindrische Stifte mit Spiel in die Durchbrüche eingreifen. Durch Verschieben der Schneidplatte, beispielsweise in Richtung der Fliehkräfte, erfolgt die Positionierung dann durch Anlage der Profile an den zylindrischen Stiften. Die zylindrischen Stifte können einstückig mit dem Werkzeugtragkörper ausgebildet sein, sie können aber auch durch Passstifte oder Passschrauben gebildet werden.

Um auf einfache Art die Möglichkeit für ein Ein-Punkt-Lager zu schaffen, ist der zweite Durchbruch vorzugsweise so ausgebildet, dass er wenigstens eine parallel zur Schneide der Schneidplatte verlaufende Kante aufweist. Insbesondere vorteilhaft ist es, wenn der zweite Durchbruch als Langloch ausgebildet ist.

Sofern der Kreis gegenüber dem zylindrischen Stift groß genug gewählt wird, kann der zweite Durchbruch auch kreisrund oder halbkreisförmig ausgebildet sein.

Wenn beide Durchbrüche im Profil polygonal ausgebildet und die Profile zueinander verdreht sind, ist dabei dann vorzugsweise der eine Durchbruch mit einer Längsseite seines Profils parallel zur Werkzeugachse verlaufend und der andere Durchbruch mit einer Spitze seines Profils zur Werkzeugachse weisend angeordnet. Durch diese Ausgestaltung kann die Schneidplatte als Wendemesser ausgebildet werden.

Wenn die Durchbrüche im Profil im Wesentlichen dreieckförmig ausgebildet sind und die beiden Profile der Durchbrüche zueinander um 60° verdreht sind, wird die Positionierung weiter vereinfacht. Durch Verschieben der Schneidplatte in vorzugsweise Wirkrichtung der Fliehkräfte legt sich ein Zylinderstift, an zwei Seiten des dreieckförmigen Durchbruchs und der andere an einer Seite des dreieckförmigen Durchbruchs an. Die Wirkungsweise entspricht dann einem Fest- und einem Loslager.

Es kann auch eine Mehrzahl von Durchbrüchen vorgesehen sein, von denen nur zwei ein polygonales Profil aufweisen, wenn die Spannkräfte der Schneidplatte (Schraubenspannkräfte) gleichmäßig verteilt werden sollen. Vorzugsweise sind dann die beiden äußeren Durchbrüche als Polygon ausgeführt. Die übrigen Durchbrüche werden mit Spiel zur Spannschraube ausgeführt, um die eindeutige Positionierung nicht zu beeinflussen.

Die Ecken des Polygonprofils sind vorzugsweise abgerundet, um Kerbspannungen zu vermeiden. Um eine definierte Anlage an den Dreieckseiten zu ermöglichen, muß der Eckenradius der Dreiecke kleiner als der Radius der Zylinderstifte ausgeführt sein. Die Position der Zylinderstifte im Werkzeugtragkörper bestimmt die Lage der Schneidplatte.

Die Schneidplatte ist vorzugsweise aus Hartmetall und insbesondere vorzugsweise sintertechnisch hergestellt, wobei die polygonalen Durchbrüche unbearbeitet, insbesondere nicht geschliffen bleiben.

Dadurch, daß die Positionierung im Inneren der Schneidplatte erfolgt, kann die Schneidplatte allseitig schneidend ausgeführt werden. Die Hauptschneide kann gerade oder profiliert ausgebildet sein, wobei innerhalb einer Schneidplatte auch verschiedene Profile möglich sind.

Die Genauigkeit des Schneidenprofils kann durch die erfindungsgemäße Ausbildung bedeutend erhöht werden, indem die Schneidplatte zum Schleifen in eine Vorrichtung eingesetzt wird, bei der die Schneidplatte in derselben Weise positionierbar ist, wie im Werkzeugtragkörper. An die Genauigkeit der Durchbrüche sind dann keine besonderen Anforderungen mehr zu stellen, da die Schneidplatte entsprechend ihrer Einbaustellung geschliffen wird.

Ein Bearbeitungswerkzeug, insbesondere ein Fräswerkzeug zeichnet sich dadurch aus, daß es mit einer vorbeschriebenen Schneidplatte versehen ist. Zur Positionierung der Schneidplatte im Werkzeugtragkörper sind vorzugsweise zwei in der Lage zu den Durchbrüchen mit polygonalem Profil korrespondierende Zylinderstifte vorgesehen, deren Durchmesser kleiner ist als der Innenkreis des Polygons.

Die Befestigung der Schneidplatte im Bearbeitungswerkzeug kann über Paßschrauben direkt erfolgen, wodurch das Positionieren und Spannen gleichzeitig erfolgt oder über Paßstifte, die mit dem Polygonprofil zusammenwirken, und einem Spannbacken. Das Positionieren erfolgt dann über die Paßstifte und das Spannen über den Backen.

Wird die Schneidplatte mittels einer Stützplatte befestigt, muß lediglich die Stützplatte dem Schneidenprofil entsprechend profiliert werden. Der Werkzeugtragkörper ist universell einsetzbar.

Zum Schleifen der Schneidplatte wird diese genauso in einer Vorrichtung positioniert und gespannt, wie sie anschließend im Bearbeitungswerkzeug positioniert und gespannt wird. Das heißt die Schneidplatte wird nach radial außen gezogen, bis sie mit den Durchbrüchen an den beiden Zylinderstiften anliegt. Durch diese Maßnahme wird die Verlagerung der Schneidplatte - die im Betrieb durch den Fliehkrafteinfluß auftritt - somit vorweggenommen und beim Schleifen der Schneide berücksichtigt. Somit kann sich später der Flugkreisdurchmesser des Werkzeugs nicht mehr verändern und sich folglich auch keine Ungenauigkeiten bei der Bearbeitung der Werkstücke einstellen.

Mit Hilfe einer Zeichnung sollen Ausführungsbeispiele der Erfindung nachfolgend näher erläutert werden. Es zeigt:
- Figur 1 -: die schematische Ansicht auf eine erfindungsgemäße Schneidplatte;
- Figur 2 -: die Seitenansicht der Schneidplatte gemäß Sichtpfeil II nach Figur 1;
- Figur 3 -: die vergrößerte Ausschnittsdarstellung gemäß Sichtpfeil III nach Figur 1;
- Figur 4 -: eine als Wendeplatte ausgebildete Schneidplatte;
- Figur 5 -: die Seitenansicht der Wendeplatte gemäß Sichtpfeil V nach Figur 4;
- Figuren 6a bis 6b -: ein Bearbeitungswerkzeug in Teildarstellung mit über Paßschrauben befestigter Schneidplatte;
- Figuren 7 bis 7b -: ein Bearbeitungswerkzeug in Teildarstellung mit über Paßstifte positionierter und Spannbacken gespannter Schneidplatte;
- Figur 8 -: eine Schneidplatte mit einer Mehrzahl von Durchbrüchen in einer Darstellung analog zu Figur 1;
- Figur 9 -: die Seitenansicht der Schneidplatte gemäß Sichtpfeil IX nach Figur 8;
- Figur 10 -: die vergrößerte Einzelheit gemäß Sichtpfeil X nach Figur 8;
- Figur 11 -: die schematische Ansicht einer anderen Ausführungsform der Schneidplatte;
- Figur 11a -: eine Variation der Schneidplatte gemäß Figur 11;
- Figur 12 -: die schematische Ansicht einer nochmals anderen Ausführungsform der Schneidplatte;
- Figur 12a -: eine Variation der Schneidplatte gemäß Figur 12;
- Figur 13 -: die schematische Ansicht einer weiteren Ausführungsform der Schneidplatte;
- Figur 13a -: eine Variation der Schneidplatte gemäß Figur 13;

Figur 1 bis 3 zeigen die erfindungsgemäße Ausbildung eines ersten Ausführungsbeispiels einer Schneidplatte 1. Auf einer parallel zur Werkzeugachse W verlaufenden Achse 13 sind zwei dreieckförmige Durchbrüche 2, 3 eingebracht. Das dreieckförmige Profil 4 des Durchbruchs 2 ist gegenüber dem Profil 4 des Durchbruchs 3 um 60° verdreht. Wie die Figuren zeigen, weist die Spitze des Durchbruchs 2 nach radial außen und die Spitze des Durchbruchs 3 nach radial innen. Die Ecken des Profils 4 sind abgerundet. Wenn die Durchbrüche 2, 3 ein anderes polygones Profil aufweisen, muß darauf geachtet werden, daß diese so verdreht sind, daß in bezug auf die Einbaulage im Werkzeug der eine Durchbruch 2 radial innen-eine gerade Fläche und der andere Durchbruch 3 eine Ecke ausbildet. Die Achse 13 muß nicht notwendigerweise parallel zur Werkzeugachse W verlaufen. Sie wird definiert durch die Verbindungslinie der Mittelpunkte der Durchbrüche 2 und 3. Wird die Schneidplatte 1 schräg in das Werkzeug eingesetzt, verläuft die Achse 13 schräg zur Werkzeugachse W. Wird nur ein Durchbruch 2 polygonal ausgebildet, kann eine flexible Anordnung der Befestigungsbolzen (Paßschraube 11) im Werkzeug erreicht werden, wenn der andere Durchbruch 3 beispielsweise als Langloch ausgebildet wird.

Die Schneidplatte 1 kann als Wendeplatte mit allseitigen Schneiden 7, 8, 8',9 und, wie Figur 4 zeigt, mit unterschiedlichen Profilen der Schneiden ausgebildet sein.

Zur Positionierung der Schneidplatte 1 sind Zylinderstifte 5, 6 vorgesehen, die entweder als Paßschrauben 11 (Figuren 6 bis 6b) oder Paßstifte 12 (Figuren 7 bis 7b) ausgebildet sein können.

Der Durchmesser D der zylindrischen Stifte 5, 6 ist kleiner als der im dreieckförmigen Profil 4 ziehbare Innenkreis (Inkreis). Durch diese Ausgestaltung ist die Schneidplatte 1 gegenüber den Zapfen 5, 6 bewegbar. Der Radius r der abgerundeten Ecken ist kleiner als der Radius D/2 der zylindrischen Stifte 5, 6. Zur Positionierung der Schneidplatte 1 wird diese vorzugsweise nach radial außen gezogen. Dabei legt sich das Profil 4 des Durchbruchs 2 an einem Punkt A am Zapfen 5 an und das Profil 4 des Durchbruchs 3 an zwei Punkten B, C am Zapfen 6 an. Die Positionierung der Schneidplatte 1 entspricht einem Festlager (B, C) und einem Loslager (A). Nach dieser Positionierung kann die Schneidplatte 1 im Werkzeugtragkörper 10 eingespannt werden.

Wie Figur 6a bis 6b zeigt, kann die Positionierung und das Spannen der Schneidplatte 1 gleichzeitig durch Verwendung von Paßschrauben 11 erfolgen. Der Paßsitz der Paßschrauben 11 weist dann den Durchmesser D (Figur 3).

Es ist auch möglich, die Schneidplatte 1 über Paßstifte 12 (Figuren 7) zu positionieren und das Spannen durch einen Spannbacken 14 vorzunehmen, der keilförmig ausgebildet ist und nach radial außen gezogen wird.

Insbesondere, wenn Paßschrauben 11 verwendet werden sollen, können eine Mehrzahl von Durchbrechungen 2, 3, 23 in der Schneidplatte 1' (Figur 8) vorgesehen sein, die auf einer Achse 13 liegen können und von denen nur die beiden äußeren 2, 3 ein polygonales Profil 4 aufweisen. Die übrigen Durchbrüche 23 sind mit Spiel zu der dann verwendeten Spannschraube ausgeführt.

Die Figuren 11 bis 13a zeigen drei weitere Ausführungsformen der Schneidplatte 1 einschließlich von Variationen hierzu. Wie ersichtlich ist, ist nur ein Durchbruch 2 im Profil polygonal ausgebildet. Der andere Durchbruch 3 kann von unterschiedlicher Geometrie sein. Wenn eine zur Schneide 7 parallel verlaufende Kante 3' vorgesehen ist, schafft diese eine Anlagekante für den Zapfen bzw. Zylinderstift 6, wobei sich nur eine Linienberührung einstellt, so daß ein Ein-Punkt-Lager auf einfache Weise geschaffen wird. Das Polygon des anderen Durchbruchs 2 muß so eingestellt sein, daß eine Spitze quer zur Schneide 7 verläuft.

Wie die Figuren 12 und 12a zeigen, kann der andere Durchbruch 3 im Profil auch kreisrund ausgebildet sein. Wichtig ist dabei, daß der Kreisdurchmesser gegenüber dem Durchmesser des Zapfens bzw. Zylinderstift 6 so gewählt wird, daß sich nur eine linienförmige Anlage einstellt. Auf beiden Seiten der Schneidplatte 1 können Vertiefungen 18, 19 eingebracht sein, die als Verschleißmaß beim Nachschleifen dienen. Ein Nachschleifen der Schneidplatte 1 ist so lange möglich, wie die Vertiefung 18 oder 19 der Vorderseite der Schneidplatte 1 sichtbar ist. Verschwindet diese, muß die Schneidplatte 1 ausgetauscht werden.

Der Schneidplatten-Rohling kann inklusive der polygonen Durchbrüche sintertechnisch hergestellt werden. Nur auf den beiden Breitflächen 15, 16 und der mindestens einen Schneidkante 7 muß die Schneidplatte 1 geschliffen werden. Die Anschlagflächen in den Durchbrüchen 2, 3 können unbearbeitet, insbesondere nicht geschliffen sein.

Zum Schleifen der Schneidplatte 1 wird diese genauso in einer hier nicht näher dargestellten Vorrichtung positioniert und gespannt, wie sie anschließend im Bearbeitungswerkzeug positioniert und gespannt wird. Unabhängig von der exakten Lage der Durchbrüche 2, 3 wird die Schneidplatte 1 dann direkt entsprechend ihrem späteren Sitz im Bearbeitungswerkzeug geschliffen, wodurch an die Genauigkeit des Profils 4 der Durchbrüche 2, 3 nur geringe Anforderung gestellt werden muß, was nicht nur die Herstellkosten senkt, sondern auch das Austauschen einer Schneidplatte 1 wesentlich vereinfacht.

In vorgegebenen Grenzen kann die Schneidplatte 1 an der Spanfläche oder im Profil nachgeschärft werden. Die Position der zylindrischen Stifte 5, 6 bestimmt die Lage der Schneidplatte 1 im Werkzeugtragkörper 10 und somit auch den Flugkreisdurchmesser.

### Bezugszeichenliste

- 1: Schneidplatte
- 1': Schneidplatte
- 2: Durchbruch
- 2': Kante
- 3: Durchbruch
- 3': Kante
- 4: Profil
- 5: Zapfen/Zylinderstift
- 6: Zapfen/Zylinderstift
- 7: Schneidkante
- 8: Schneidkante
- 8': Schneidkante
- 9: Schneidkante
- 10: Werkzeugtragkörper
- 11: Paßschraube/Zylinderstift
- 12: Paßstift/Zylinderstift
- 13: Achse
- 14: Spannbacken
- 15: Breitfläche
- 16: Breitfläche
- 17: Stützplatte
- 18: Vertiefung
- 19: Vertiefung
- 23: Durchbruch
- A: Anlagepunkt
- B: Anlagepunkt
- C: Anlagepunkt
- D: Durchmesser
- **D/2**: **Radius**
- r: Radius
- W: Werkzeugachse

## Patentansprüche

1. Schneidplatte für ein spanabhebendes Bearbeitungswerkzeug, insbesondere ein Fräswerkzeug, mit mindestens einer Schneide (7) und mindestens einem ersten und einem hierzu beabstandeten zweiten Durchbruch (2, 3) zur Positionierung und/oder Befestigung der Schneidplatte (1) im Werkzeugtragkörper (10), **dadurch gekennzeichnet, dass** der erste Durchbruch (3) zur Schaffung eines Zweipunktlagers (B, C) im Profil (4) polygonal ausgebildet ist und der zweite Durchbruch (2) zur Schaffung eines Einpunktlagers (A) im Profil anders als der erste Durchbruch (3) ausgebildet ist oder beide Durchbrüche (2, 3) im Profil (4) polygonal ausgebildet und die Profile (4) zueinander verdreht sind.

2. Schneidplatte nach Anspruch 1, **dadurch gekennzeichnet, dass** der zweite Durchbruch (3;2) wenigstens eine parallel zu einer Achse (13) verlaufende Kante (3',2') aufweist.

3. Schneidplatte nach Anspruch 1, **dadurch gekennzeichnet, dass** der zweite Durchbruch (3) kreisrund ausgebildet ist.

4. Schneidplatte nach Anspruch 2, **dadurch gekennzeichnet, dass** der zweite Durchbruch (3) als Langloch ausgebildet ist.

5. Schneidplatte nach Anspruch 2, **dadurch gekennzeichnet, dass** der zweite Durchbruch (2) halbkreisförmig ausgebildet ist.

6. Schneidplatte nach Anspruch 1, **dadurch gekennzeichnet, dass** der zweite Durchbruch (3) mit einer Längsseite seines Profils (4) parallel zur Werkzeugachse W verlaufend und der erste Durchbruch (2) mit einer Spitze seines Profils (4) zur Werkzeugachse W weisend angeordnet ist.

7. Schneidplatte nach Anspruch 1, **dadurch gekennzeichnet, dass** die Durchbrüche (2, 3) im Profil (4) im Wesentlichen dreieckförmig ausgebildet sind, und dass die Profile (4) zueinander um mindestens 60° verdreht sind.

8. Schneidplatte nach Ansprüchen 1 oder 6 oder 7, **dadurch gekennzeichnet, dass** eine Mehrzahl von Durchbrüchen (2, 3, 23) vorgesehen ist, von denen nur zwei (2, 3) ein polygonales Profil (4) aufweisen.

9. Schneidplatte nach einem der vorstehenden Ansprüche, **dadurch gekennzeichnet, dass** die Durchbrüche (2, 3) unbearbeitet, insbesondere nicht geschliffen sind.

10. Schneidplatte nach einem der Ansprüche 6 bis 9, **dadurch gekennzeichnet, dass** die Ecken des Polygonprofils (4) abgerundet sind.

11. Schneidplatte nach einem oder mehreren der vorstehenden Ansprüche, **dadurch gekennzeichnet, dass** an allen vier Seiten Schneiden (7, 8, 8', 9) vorgesehen sind.

12. Bearbeitungswerkzeug, insbesondere Fräswerkzeug, **gekennzeichnet durch** eine Schneidplatte (1) nach einem oder mehreren der Ansprüche 1 bis 11.

13. Bearbeitungswerkzeug nach Anspruch 12, **dadurch gekennzeichnet, dass** zur Positionierung der Schneidplatte (1) im Werkzeugträger (10) zwei in der Lage zu den Durchbrüchen (2, 3) mit polygonalem Profil (4) korrespondierende Zylinderstifte (5, 6; 11, 12) vorgesehen oder vorsehbar sind, deren Durchmesser (D) kleiner ist als der innerhalb des Polygons ziehbare Innenkreis (Inkreis).

14. Bearbeitungswerkzeug nach Anspruch 12 oder 13, wobei die Schneidplatte (1) über eine Stützplatte (17) im Werkzeugtragkörper (10) befestigt ist, **dadurch gekennzeichnet, dass** ausschließlich die Stützplatte (17) der Schneide (7) der Schneidplatte (1) entsprechend profiliert ist.

15. Bearbeitungswerkzeug nach Anspruch 12, **dadurch gekennzeichnet, dass** der Radius (r) der abgerundeten Ecken des Profils (4) kleiner ist als der Radius D/2 der Zylinderstifte (5, 6; 11, 12).

## Claims

1. Cutting insert for a cutting tool, in particular a milling tool, having at least one cutting edge (7) and at least one first aperture (2) and one second aperture (3) at a distance therefrom for positioning and/or fastening the cutting insert (1) in the tool-carrying body (10), **characterized in that** the first aperture (3), for creating a two-point bearing (B, C), is of polygonal design in profile (4) and the second aperture (2), for creating a single-point bearing (A), is of different design in profile from the first aperture (3), or both apertures (2, 3) are of polygonal design in profile (4) and the profiles (4) are rotated relative to one another.

2. Cutting insert according to Claim 1, **characterized in that** the second aperture (3; 2) has at least one edge (3', 2') running parallel to an axis (13).

3. Cutting insert according to Claim 1, **characterized in that** the second aperture (3) is of circular design.

4. Cutting insert according to Claim 2, **characterized in that** the second aperture (3) is designed as an elongated hole.

5. Cutting insert according to Claim 2, **characterized in that** the second aperture (2) is of semicircular design.

6. Cutting insert according to Claim 1, **characterized in that** the second aperture (3) is arranged with a longitudinal side of its profile (4) parallel to the tool axis W, and the first aperture (2) is arranged with a tip of its profile (4) pointing towards the tool axis W.

7. Cutting insert according to Claim 1, **characterized in that** the apertures (2, 3) are of essentially triangular design in profile (4), and **in that** the profiles (4) are rotated by at least 60° relative to one another.

8. Cutting insert according to Claims 1 or 6 or 7, **characterized in that** a plurality of apertures (2, 3, 23) are provided, of which only two (2, 3) have a polygonal profile (4).

9. Cutting insert according to one of the preceding claims, **characterized in that** the apertures (2, 3) are unmachined, in particular they are not ground.

10. Cutting insert according to one of Claims 6 to 9, **characterized in that** the corners of the polygonal profile (4) are rounded off.

11. Cutting insert according to one or more of the preceding claims, **characterized in that** cutting edges (7, 8, 8', 9) are provided on all four sides.

12. Cutting tool, in particular a milling tool, **characterized by** a cutting insert (1) according to one or more of Claims 1 to 11.

13. Cutting tool according to Claim 12, **characterized in that** two straight pins (5, 6; 11, 12) corresponding in position to the apertures (2, 3) having a polygonal profile (4) are provided or can be provided in order to position the cutting insert (1) in the tool carrier (10), the diameter (D) of which straight pins (5, 6; 11, 12) is smaller than the inner circle (inscribed circle) which can be drawn inside the polygon.

14. Cutting tool according to Claim 12 or 13, the cutting insert (1) being fastened in the tool-carrying body (10) via a supporting plate (17), **characterized in that** only the supporting plate (17) is profiled in accordance with the cutting edge (7) of the cutting insert (1).

15. Cutting tool according to Claim 12, **characterized in that** the radius (r) of the rounded-off corners of the profile (4) is smaller than the radius D/2 of the straight pins (5, 6; 11, 12).

## Revendications

1. Plaquette de découpe pour un outil de travail à enlèvement de copeaux, en particulier un outil de fraisage, comprenant au moins un tranchant (7) et au moins une première et une seconde perforation (2, 3) séparée de la première pour positionner et/ou fixer la plaquette de découpe (1) au corps de support (10) de l'outil, **caractérisé en ce que**, la première perforation (3) présente un profil (4) polygonal pour obtenir deux points d'appui (B, C) dans le profil et la seconde perforation (2) est réalisée différemment de la première perforation (3) pour obtenir un point d'appui unique (A) dans le profil ou bien les deux perforations (2, 3) présentent un profil (4) polygonal et les profils (4) sont tournés l'un par rapport à l'autre.

2. Plaquette de découpe selon la revendication 1, **caractérisée en ce que**, la seconde perforation (3, 2) présente au moins une arrête (3', 2') s'étendant parallèlement à un axe (13).

3. Plaquette de découpe selon la revendication 1, **caractérisée en ce que** la seconde perforation (3) est réalisée de forme circulaire.

4. Plaquette de découpe selon la revendication 2, **caractérisée en ce que** la seconde perforation (3) est réalisée de forme oblongue.

5. Plaquette de découpe selon la revendication 2, **caractérisée en ce que** la seconde perforation (2) est réalisée de forme demi-circulaire.

6. Plaquette de découpe selon la revendication 1, **caractérisée en ce que** la seconde perforation (3) présente un côté allongé de son profil (4) qui s'étend de façon parallèle à l'axe W de l'outil et la première perforation (2) présente un sommet de son profil (4) qui est dirigé vers l'axe W de l'outil.

7. Plaquette de découpe selon la revendication 1, **caractérisée en ce que** les perforations (2, 3) présentent un profil (4) de forme sensiblement triangulaire et **en ce que** les profils (4) sont tournés l'un par rapport à l'autre d'au moins 60°.

8. Plaquette de découpe selon les revendications 1 ou 6 ou 7, **caractérisée en ce que** plusieurs perforations (2, 3, 23) sont prévues, parmi lesquelles seulement deux présentent un profil (4) polygonal.

9. Plaquette de découpe selon l'une des revendications précédentes, **caractérisée en ce que** les perforations (2, 3) ne sont pas usinées, en particulier pas polies.

10. Plaquette de découpe selon l'une des revendications 6 à 9, **caractérisée en ce que** les coins des profils (4) polygonaux sont arrondis.

11. Plaquette de découpe selon l'une ou plusieurs des revendications précédentes, **caractérisée en ce que** des tranchants (7, 8, 8', 9') sont prévus sur tous les quatre côtés.

12. Outil de travail, en particulier outil de fraisage, **caractérisé par** une plaquette de découpe (1) selon l'une ou plusieurs des revendications précédentes.

13. Outil de travail selon la revendication 12, **caractérisé en ce que** pour le positionnement de la plaquette de découpe (1) dans le support (10) de l'outil, sont prévues ou fournies pour être prévues deux tiges cylindriques (5, 6 ; 11, 12) pour être logées dans les perforations (2, 3) ayant un profil polygonal (4), le diamètre (D) de ces tiges étant inférieur à celui du cercle inscrit dans le polygone.

14. Outil de travail selon la revendication 12 ou 13, dans lequel la plaquette de découpe (1) est fixée dans le corps de support (10) de l'outil sur une plaquette d'appui (17), **caractérisé en ce qu'**à l'exception de la plaquette d'appui (17), le tranchant (7) de la plaquette de découpe (1) est profilé de façon correspondante.

15. Outil de travail selon la revendication 12,**caractérisé en ce que** le rayon (r) des coins arrondis du profil (4) est plus petit que le rayon D/2 des tiges cylindriques (5, 6 ; 11, 12).
